# EUROPÄISCHE PATENTSCHRIFT

(11) **EP 0 558 441 B1**
(45) Veröffentlichungstag und Bekanntmachung des Hinweises auf die Patenterteilung: **15.07.1998**
(21) Anmeldenummer: 93810074.0
(22) Anmeldetag: 05.02.1993
(51) Int. Cl.: D01G 19/16

(54) **Oberzangenmesser für eine Kämmaschine**
Top nipper jaw for a combing machine
Machoire supérieure pour une machine de peignage

(30) Priorität: 27.02.1992 CH 611/92
(43) Veröffentlichungstag der Anmeldung: 01.09.1993
(73) Patentinhaber: MASCHINENFABRIK RIETER AG, CH-8406 Winterthur (CH)
(72) Erfinder: Simmler, Urs, CH-8303 Bassersdorf (CH)

(56) Entgegenhaltungen:
- EP-A- 0 368 060
- EP-A- 0 452 677
- GB-A- 219 777
- GB-A- 699 861

## Beschreibung

Die Erfindung bezieht sich auf ein Oberzangenmesser gemäss dem Oberbegriff des Patentanspruchs 1 (siehe z.B. EP-A-0 368 060).

Uebliche Kämmaschinen enthalten in jedem Kämmkopf ein Zangenaggregat mit einem Zangenrahmen, der eine Unterzangenplatte trägt und in dem ein Speisezylinder gelagert ist, und mit Oberzangenarmen, die mit dem Zangenrahmen schwenkbar verbunden sind und ein Oberzangenmesser tragen. Im Betrieb wird das Zangenaggregat zwischen einer hinteren und einer vorderen Endlage hin- und herbewegt. In der hinteren Endlage drückt der mit einer Faserablenklippe versehene untere Rand des Oberzangenmessers eine Watte, von der ein Faserbart durch einen rotierenden Rundkamm ausgekämmt wird, gegen einen vorderen Rand der Unterzangenplatte.

Die Belastung der Teile, welche das Zangenaggregat hin- und herbewegen, ist abhängig von der Zahl der Hin- und Herbewegungen pro Zeiteinheit - Kammspielzahl - und von der Masse des Zangenaggregates. Um die Kammspielzahl erhöhen zu können, ist man bestrebt, die Masse des Zangenaggregates möglichst gering zu halten.

Im Hinblick auf dieses Ziel besteht die Aufgabe der Erfindung darin, das eingangs angegebene Oberzangenmesser derart auszubilden, dass seine Masse kleiner ist als diejenige von bekannten Oberzangenmessern, dass es aber trotzdem in der Lage ist, eine Watte mit einem Liniendruck der erforderlichen Grösse und Gleichmässigkeit auf eine Unterzangenplatte zu klemmen.

Die Aufgabe wird erfindungsgemäss mit dem im kennzeichnenden Teil des Patentanspruchs 1 angegebenen Merkmal gelöst. Die Ausnehmung bzw. Ausnehmungen führen zu der geforderten Reduktion der Masse der Platte. Da die Ausnehmungen jedoch nur zwischen den beiden Längsrändern der Platte vorgesehen sind, nicht aber im Bereich der Längsränder selbst, kann die Platte trotzdem - ähnlich wie ein T-Balken bzw. C-Balken - eine ausreichende Steifigkeit aufweisen, so dass sie mit ihrem mit der Faserablenklippe versehenen Längsrand den Liniendruck der erforderlichen Grösse und Gleichmässigkeit ausüben kann. Ueberdies besteht die Möglichkeit, die Ausnehmung bzw. Ausnehmungen so auszubilden und anzuordnen, dass die Steifigkeit der Platte im Bereich ihrer Längsmitte höher ist als im Bereich ihrer Enden. Dadurch kann eine weitere Verbesserung der Gleichmässigkeit des von der Platte ausgeübten Liniendrucks erzielt werden.

Ausführungsbeispiele des erfindungsgemässen Oberzangenmessers werden nachstehend anhand der Zeichnungen näher erläutert. In diesen zeigen:
Fig. 1 einen schematischen Vertikalschnitt durch Teile eines Kämmkopfes einer Kämmaschine,
Fig. 2 eine Ansicht des Oberzangenmessers des Kämmkopfes, von links in Fig. 1 gesehen,
Fig. 3 eine Draufsicht zu Fig. 2,
Fig. 4 einen Vertikalschnitt durch das Oberzangenmesser von Fig. 2 und 3,
Fig. 5 in einer ähnlichen Ansicht wie Fig. 2 eine abgewandelte Ausführungsform des erfindungsgemässen Oberzangenmessers,
Fig. 6 eine Draufsicht zu Fig. 5,
Fig. 7 einen Vertikalschnitt durch das Oberzangenmesser von Fig. 5 und 6,
Fig. 8 eine Ansicht einer dritten Ausführungsform des erfindungsgemässen Oberzangenmessers und
Fig. 9 eine Ansicht einer vierten Ausführungsform des Oberzangenmessers.

Gemäss Fig. 1 enthält ein Kämmkopf zwei Abreisszylinder 1 und 2, eine Rundkammwelle 3 und eine Zangenwelle 4, die alle in einem nicht dargestellten Maschinengestell gelagert sind. Auf der Zangenwelle 4 sitzen Zangenkurbeln 5, an denen das hintere Ende eines Zangenrahmens 6 angelenkt ist. Das vordere Ende des Zangenrahmens 6 ist an Vorderstützen 7 angelenkt, die um die Achse der Rundkammwelle 3 schwenkbar sind. Der Zangenrahmen 6 trägt eine Unterzangenplatte 8. Ein Oberzangenmesser 9 ist von Oberzangenarmen 10 getragen, die mit dem Zangenrahmen 6 um eine Achse 11 schwenkbar verbunden sind. Im Betrieb wird der Zangenrahmen 6 von der Zangenwelle 4 hin- und herbewegt. In der dargestellten hinteren Endlage des Zangenrahmens 6 drückt der untere Rand des Oberzangenmessers 9 eine Watte W, von der ein Faserbart durch ein auf einer rotierenden Rundkammwalze 12 angeordnetes Rundkammsegment 13 ausgekämmt wird, gegen den vorderen Rand der Unterzangenplatte 8. Am unteren Rand 9.1 des Oberzangenmessers 9 ist, wie aus Fig. 4 zu ersehen ist, eine Faserablenklippe 9.2 ausgebildet, die den auszukämmenden Faserbart in die Benadelung des Rundkammsegmentes 13 lenkt.

Das Oberzangenmesser 9, das in den Fig. 2 bis 4 für sich allein dargestellt ist, besteht aus einer langgestreckten Platte, in der Regel aus Metall, insbesondere Stahl. Um die Masse der Platte zu verringern, enthält diese zwischen dem unteren Längsrand 9.1 und dem diesem gegenüberliegenden oberen Längsrand 9.3 eine Ausnehmung in Form einer in der Rückseitenfläche der Platte ausgebildeten Längsnut 9.4. Die Längsnut 9.4 erstreckt sich mit gleichbleibender Tiefe und gleichbleibender Breite von einem Ende der Platte 9 bis zum anderen Ende, also praktisch über die ganze Länge der Platte.

Damit der untere Rand 9.1 der Platte 9 im Betrieb einen ausreichend gleichförmigen Liniendruck auf die Watte W ausüben kann, kann es wünschbar sein, die zwischen den beiden Längsrändern 9.1 und 9.3 der Platte vorgesehene Ausnehmung so auszubilden, dass die Platte 9 im Bereich ihrer Längsmitte eine höhere Steifigkeit aufweist als im Bereich ihrer Enden. Beispielsweise kann man die Längsnut 9.4 so ausbilden, dass ihre Tiefe und/oder ihre Breite von der Längsmitte der Platte 9 gegen deren Enden hin zunimmt.

Als Beispiel zeigen die Fig. 5 bis 7 eine langgestreckte Platte 19 mit einer zwischen dem unteren Längsrand 19.1 und dem oberen Längsrand 19.3 vorgesehenen Längsnut 19.4, die eine von der Längsmitte zu den Enden der Platte hin zunehmende Tiefe aufweist.

Anstelle der beschriebenen Längsnuten, wie den Nuten 9.4 oder 19.4, oder zusätzlich zu denselben, kann eine ein Oberzangenmesser bildende Platte auch andere Ausnehmungen zwischen ihren Längsrändern aufweisen. So zeigt Fig. 8 eine Platte 29, die zwischen ihren Längsrändern 29.1 und 29.3 zwei schlitzförmige Ausnehmungen 29.4 und 29.5 aufweist, welche sich von den beiden Enden der Platte aus je über einen Teil der Länge der Platte erstrecken. Die Schlitze 29.4 und 29.5 verringern nicht nur die Masse der Platte 29, sondern haben auch zur Folge, dass die Steifigkeit der Platte 29 im Bereich ihrer Längsmitte höher ist als bei den Enden im Bereich der Schlitze 29.4 und 29.5.

Die Fig. 9 zeigt noch ein Oberzangenmesser in Form einer langgestreckten Platte 39 aus Metall, die zwischen ihren Längsrändern 39.1 und 39.3 von den beiden Enden ausgehende kurze Schlitze 39.4 und 39.5 aufweist. Zusätzlich sind zwischen den Längsrändern 39.1 und 39.3 weitere Ausnehmungen in Form von Durchbrechungen 39.6 vorhanden. Die Formen und Abmessungen der Durchbrechungen 39.6 und ihre Verteilung sind so gewählt, dass die Steifigkeit der Platte 39 im Bereich ihrer Längsmitte höher ist als im Bereich der Enden der Platte. Um der Gefahr zu begegnen, dass sich in den Durchbrechungen 39.6 oder in den Schlitzen 39.4, 39.5 Staub und Faserflug ansammelt, können alle oder einige derselben mit leichtem Füllstoff ausgefüllt sein. Der Füllstoff kann aus einem Kunststoff bestehen, welcher z.B. in die Durchbrechungen eingeschäumt werden kann.

## Patentansprüche

1. Oberzangenmesser für eine Kämmaschine, bestehend aus einer langgestreckten Platte (9; 19; 29; 39) mit einem ersten Längsrand (9.1; 19.1; 29.1; 39.1), an welchem eine Faserablenklippe (9.2) ausgebildet ist, und mit einem dem ersten Längsrand gegenüberliegenden zweiten Längsrand (9.3; 19.3, 29.3, 39.3), dadurch gekennzeichnet, dass die Platte (9; 19; 29; 39) zwischen dem ersten und dem zweiten Längsrand wenigstens eine Ausnehmung (9.4; 19.4; 29.4, 29.5; 39.4, 39.5, 39.6) zum Verringern der Masse der Platte aufweist.

2. Oberzangenmesser nach Anspruch 1, dadurch gekennzeichnet, dass die Platte (9; 19) als Ausnehmung eine Längsnut (9.4; 19.4) in einer Seitenfläche der Platte aufweist.

3. Oberzangenmesser nach Anspruch 2, dadurch gekennzeichnet, dass sich die Längsnut (9.4; 19.4) über die ganze Länge der Platte (9; 19) erstreckt.

4. Oberzangenmesser nach Anspruch 2 oder 3, dadurch gekennzeichnet, dass die Längsnut (9.4) eine durchgehend wenigstens annähernd gleichbleibende Tiefe und wenigstens annähernd gleichbleibende Breite aufweist.

5. Oberzangenmesser nach Anspruch 2 oder 3, dadurch gekennzeichnet, dass die Längsnut (19.4) eine von der Längsmitte zu den Enden der Platte (19) zunehmende Tiefe und/oder eine von der Längsmitte zu den Enden der Platte zunehmende Breite aufweist.

6. Oberzangenmesser nach einem der Ansprüche 1 bis 5, dadurch gekennzeichnet, dass die Platte (29; 39) als Ausnehmungen von den Enden der Platte ausgehende Schlitze (29.4, 29.5; 39.4, 39.5) aufweist.

7. Oberzangenmesser nach einem der Ansprüche 1 bis 6, dadurch gekennzeichnet, dass die Platte (39) als Ausnehmungen Durchbrechungen (39.6) aufweist.

8. Oberzangenmesser nach Anspruch 7, dadurch gekennzeichnet, dass die Durchbrechungen (39.6) so ausgebildet und angeordnet sind, dass die Platte (39) im Bereich ihrer Längsmitte eine höhere Steifigkeit aufweist als im Bereich ihrer Enden.

9. Oberzangenmesser nach Anspruch 7 oder 8, dadurch gekennzeichnet, dass die Durchbrechungen (39.6) wenigstens zum Teil mit Füllstoff ausgefüllt sind, dessen spezifisches Gewicht geringer ist als das der Platte (39).

10. Oberzangenmesser nach Anspruch 9, dadurch gekennzeichnet, dass der Füllstoff aus Kunststoff besteht.

## Claims

1. A nipper knife for a combing machine, consisting of an elongated plate (9; 19; 29; 39) with a first longitudinal edge (9.1; 19.1; 29.1; 39.1) on which a fibre deflection lip (9.2) is arranged, and with a second longitudinal edge (9.3; 19.3; 29.3; 39.3) which is opposite of said first longitudinal edge, characterized in that the plate (9; 19; 29; 39) comprises between the first and the second longitudinal edge at least one recess (9.4; 19.4; 29.4, 29.5; 39.4, 39.5, 39.6) for reducing the mass of the plate.

2. A nipper knife as claimed in claim 1, characterized in that as a recess the plate (9; 19) comprises a longitudinal groove (9.4; 19.4) in a lateral area of the plate.

3. A nipper knife as claimed in claim 2, characterized in that the longitudinal groove (9.4; 19.4) extends over the whole length of the plate (9; 19).

4. A nipper knife as claimed in claim 2 or 3, characterized in that the longitudinal groove (9.4) comprises a depth which continuously is at least substantially even and a width which continuously is at least substantially even.

5. A nipper knife as claimed in claim 2 or 3, characterized in that the longitudinal groove (19.4) comprises a depth which increases from the longitudinal centre towards the ends of the plate (19) and/or a width which increases from the longitudinal centre towards the ends of the plate.

6. A nipper knife as claimed in one of the claims 1 to 5, characterized in that as recesses the plate (29; 39) comprises slots (29.4, 29.5; 39.4, 39.5) extending from the ends of the plate.

7. A nipper knife as claimed in one of the claims 1 to 6, characterized in that the plate (39) comprises breakthroughs (39.6) as recesses.

8. A nipper knife as claimed in claim 7, characterized in that the breakthroughs (39.6) are arranged and provided in such a way that the plate (39) is provided with a higher stiffness in its longitudinal centre than in the area of its ends.

9. A nipper knife as claimed in claim 7 or 8, characterized in that the breakthroughs (39.6) are at least partly filled with filling material whose specific weight is lower than that of the plate (39).

10. A nipper knife as claimed in claim 9, characterized in that the filling material is made from synthetic material.

## Revendications

1. Couteau de pince supérieure pour une peigneuse, constitué d'une plaque étirée en longueur (9; 19; 29; 39), avec un premier bord longitudinal (9,1; 19.1; 29.1; 39.1) sur lequel est formé un chevauchement de déviation de fibres (9.2), et avec un deuxième bord longitudinal (9,3; 19.3; 29.3; 39.3) situé en face du premier bord longitudinal,
caractérisé par le fait que,
entre les premier et deuxième bords longitudinaux, la plaque (9; 19; 29; 39) présente au moins une excavation (9.4; 19.4; 29.4, 29.5; 39.4, 39.5, 39.6) dans le but de diminuer la masse de la plaque.

2. Couteau de pince supérieure selon revendication 1,
caractérisé par le fait que,
comme excavation, la plaque (9; 19) possède une gorge longitudinale (9.4; 19.4) sur une surface latérale de la plaque.

3. Couteau de pince supérieure selon revendication 2,
caractérisé par le fait que
la gorge longitudinale (9.4; 19.4) s'étend sur toute la longueur de la plaque (9; 19).

4. Couteau de pince supérieure selon revendication 2 ou 3,
caractérisé par le fait que
la gorge longitudinale (9.4) possède, sur toute sa longueur, une profondeur restant au moins approximativement égale et une largeur restant au moins approximativement égale.

5. Couteau de pince supérieure selon revendication 2 ou 3,
caractérisé par le fait que
la gorge longitudinale (19.4) possède une profondeur, croissant depuis le milieu longitudinal de la plaque (19) vers ses extrémités, et/ou une largeur, croissant depuis le milieu longitudinal de la plaque vers ses extrémités.

6. Couteau de pince supérieure selon une des revendications 1 à 5,
caractérisé par le fait que,
comme excavations, la plaque (29; 39) présente des fentes (29.4, 29.5; 39.4, 39.5) ayant leurs origines aux extrémités de la plaque.

7. Couteau de pince supérieure selon une des revendications 1 à 6,
caractérisé par le fait que,
comme excavations, la plaque (39) possède des percements (39.6).

8. Couteau de pince supérieure selon revendications 7,
caractérisé par le fait que
les percements (39.6) sont réalisés et disposés de telle sorte que la plaque (39) présente une plus grande rigidité dans la zone de son milieu longitudinal que dans la zone de ses extrémités.

9. Couteau de pince supérieure selon revendication 7 ou 8,
caractérisé par le fait que
les percements (39.6) sont, au moins partiellement, remplis par une matière de remplissage, dont le poids spécifique est inférieur à celui de la plaque (39).

10. Couteau de pince supérieure selon revendication 9,
caractérisé par le fait que
la matière de remplissage est constitué d'une matière synthétique.
